# EUROPÄISCHE PATENTSCHRIFT

(11) **EP 3 983 304 B1**
(45) Veröffentlichungstag und Bekanntmachung des Hinweises auf die Patenterteilung: **24.01.2024**
(21) Anmeldenummer: 20733740.3
(22) Anmeldetag: 17.06.2020
(51) Int. Cl.: B65D 47/08

(54) **BEHÄLTERVERSCHLUSS**
CONTAINER CLOSURE
FERMETURE DE RÉCIPIENT

(30) Priorität: 17.06.2019 CH 8112019
(43) Veröffentlichungstag der Anmeldung: 20.04.2022
(73) Patentinhaber: ALPLA Werke Alwin Lehner GmbH & Co. KG, 6971 Hard (AT)
(72) Erfinder: GÖPFERT, Maik, 96465 Neustadt bei Coburg (DE); KROON, Steffen, 26655 Westerstede (DE)
(74) Vertreter: Swisspat Riederer Hasler Patentanwälte AG
(86) Internationale Anmeldenummer: PCT/EP2020/066705
(87) Internationale Veröffentlichungsnummer: WO 2020/254367

(56) Entgegenhaltungen:
- EP-A2- 0 531 887
- WO-A1-94/02373
- WO-A1-2008/098327
- US-A- 3 255 928
- US-A- 4 610 371
- US-A- 4 941 592

## Beschreibung

### Gebiet der Erfindung

Die Erfindung betrifft einen Behälterverschluss gemäss Oberbegriff des Anspruchs 1 und einen Behälter mit einem solchen Behälterverschluss gemäss Anspruch 17.

### Stand der Technik

Aus dem Stand der Technik auf dem Gebiet von Kunststoff-Behälterverschlüssen sind Behälterverschlüsse bekannt, welche ein Klappscharnier aufweisen mit welchem sich der Verschluss öffnen und wieder verschliessen lässt. Die Klappe lässt sich daher von einer Verschlussposition in eine Offenposition verschwenken und vice versa. Das Klappscharnier umfasst eine Klappe und ein Scharnier, mit welchem Scharnier die Klappe mit einer Kappe gelenkig verbunden ist. Die Kappe ist bevorzugt unlösbar mit einem Behälterhals eines Behälters verbindbar. An der Seite der Klappe, welche der Kappe zugewandt ist, ist ein Dichtelement ausgebildet. Das Dichtelement, beispielsweise in der Form eines Kegelstumpfes, dringt in eine an der Kappe vorgesehene Ausgiessöffnung ein, wenn sich die Klappe in der Verschlussposition befindet.

Um anzuzeigen, dass die Klappe nach der Befüllung des Behälters mit Füllgut originalverschlossen ist, kann über die Klappe und die angrenzenden Bereiche ein Klebeetikett geklebt sein. Beim erstmaligen Öffnen der Klappe reisst das Klebeetikett. Es ist jedoch möglich, das Klebetikett mit mechanischen und/oder chemischen Hilfsmitteln von der Kappe abzulösen und nach der Manipulation des Füllgutes wieder an die originale Stelle aufzukleben. Es ist nicht nur produktionstechnisch aufwendig ein solches Klebetikett zu verwenden, es ist zudem nicht einmal sicher, dass ein unversehrtes Klebeetikett tatsächlich einen originalverschlossenen Behälter anzeigt.

In den Patentpublikationen WO 94/02373, US 4,941,592, US 3,255,928, US 4,610,371 und WO 2008/098327 A1 sind Behälterverschlüsse mit einer Kappe und einer Klappe offenbart, wobei die Klappe mit einem Scharnier verschwenkbar an der Kappe befestigt ist. Durch die Klappe lässt sich die Kappe wiederverschliessen. Um einen Garantieverschluss zu gewährleisten, ist die Klappe über Sollbruchstege mit einem Haltefortsatz verbunden, welcher seinerseits unlösbar mit der Kappe verbunden ist. Beim erstmaligen Öffnen der Klappe reissen die Sollbruchstege, wodurch erkennbar ist, dass die Kappe nicht mehr original verschlossen ist. Dokument WO94/02373 offenbart einen Behälterverschluss gemäß dem Oberbegriff des Anspruchs 1.

### Aufgabe der Erfindung

Aus den Nachteilen des beschriebenen Stands der Technik resultiert die Aufgabe ein Behälterverschluss mit Klappscharnier zu schaffen, bei dem zuverlässig angezeigt wird, obder Verschluss originalverschlossen ist bzw. obder Verschluss bereits geöffnet wurde.

Eine weitere Aufgabe besteht darin, einen Behälterverschluss mit Klappscharnier zu zeigen, welcher trotz Vorhandensein eines den Originalverschluss anzeigenden Garantieelementes keinen zusätzlichen Aufwand in der Herstellung verursacht.

### Beschreibung

Die Lösung der gestellten Aufgabe gelingt bei einem Behälterverschluss durch die im kennzeichnenden Abschnitt des Patentanspruchs 1 angeführten Merkmale. Weiterbildungen und/oder vorteilhafte Ausführungsvarianten sind Gegenstand der abhängigen Patentansprüche.

Die Erfindung zeichnet sich dadurch aus, dass an der Klappe wenigstens ein Haltefortsatz mit wenigstens einem Sollbruchsteg gehalten ist und dass der wenigstens eine Haltefortsatz nach erstmaligem Verschwenken der Klappe in die Verschlussposition unlösbar mit der Kappe verbunden ist. Nach dem erstmaligen Schliessen des Behälterverschlusses, nachdem dieser im offenen Zustand hergestellt wurde, ist ein Garantieverschluss hergestellt, da der wenigstens eine Sollbruchsteg unversehrt ist. Beim erstmaligen Öffnen bzw. Verschwenken der Klappe in die Offenposition bricht der Sollbruchsteg. Der gebrochene Sollbruchsteg ist visuell gut erkennbar. Zudem kann das Brechen des Sollbruchsteges ein Knacken verursachen, was von dem Benutzer gehört wird. Der wenigstens eine Haltefortsatz ermöglicht einen Garantieverschluss auch bei sogenannten Klappscharnier-Verschlüssen.

In einer besonders bevorzugten Ausführungsform ist die Verbindung des wenigstens einen Haltefortsatzes mit der Kappe durch einen unlösbaren Formschluss realisiert. Zur Herstellung des Formschlusses ist es ausreichend die Klappe nach der Herstellung des Behälterverschlusses erstmalig zu schliessen. Eine Manipulation des Formschlusses ist ausgeschlossen, da ein Lösen des Haltefortsatzes von der Kappe zu einer sichtbaren Zerstörung des Haltefortsatzes führt.

Zur Realisierung des Formschlusses ist es bevorzugt, wenn an der der Kappe zugewandten Seite des Haltefortsatzes eine Haltenase ausgeformt ist, welche nach erstmaligem Verschwenken der Klappe in die Verschlussposition in einer an der Kappe vorgesehenen Öffnung verrastet ist. Die Haltenase ist fest in der Öffnung gehalten und beim Herausziehen dieser aus der Öffnung erhält der Haltefortsatz unweigerlich Manipulationsspuren. Denkbar ist es auch, dass die Haltenase mit der Öffnung verklebt ist.

Als zweckdienlich hat es sich erwiesen, wenn an dem Haltefortsatz ein Widerhaken ausgebildet ist, wodurch der Haltefortsatz unlösbar in der Öffnung verrastet ist. Das gewaltsame Lösen des Haltefortsatzes führt zur Zerstörung des Widerhakens und daher zu Manipulationsspuren, welche anzeigen, dass die Klappe geöffnet wurde.

Als vorteilhaft hat es sich erwiesen, wenn der Haltefortsatz in einer ersten Vertiefung in der Kappe aufgenommen ist. Dadurch ist der Haltefortsatz manipulationssicher und gut geschützt.

Gemäß der Erfindung ist die Tiefe der ersten Vertiefung grösser als die Dicke des Haltefortsatzes. Dadurch kann unmittelbar und eindeutig angezeigt werden, ob der Behälterverschluss originalverschlossen ist oder bereits geöffnet wurde, indem die Klappe verschwenkt wurde. Die noch mit der Kappe über die Sollbruchstege verbundenen Haltefortsätze liegen nicht auf den ersten Vertiefungen auf schliessen plan mit der Oberfläche der Kappe ab. Erst wenn die Klappe geöffnet wird, reißen die Sollbruchstege ab und die Haltefortsätze fallen in die Vertiefungen. Diese Maßnahme - also die tiefer liegenden losen Haltefortsätze - verbessert demnach die Erkennung, ob die originale Versiegelung noch gegeben ist oder ob bereits eine Öffnung erfolgt ist. Durch das Zusammenwirken der ersten Vertiefungen mit den Haltefortsätzen entsteht in überraschend einfacher Weise ein Indikator, welcher anzeigt ob die Klappe originalverschlossen ist oder bereits geöffnet wurde.

In einer weiteren bevorzugten Ausführungsform der Erfindung ist der Haltefortsatz L-förmig mit einem ersten und zweiten Schenkel ausgebildet und am offenen Ende des zweiten Schenkels ist der Widerhaken ausgebildet ist. Durch dieses Ausgestaltungsmerkmal sind die Haltefortsätze zuverlässig und unlösbar nach den erstmaligen verschliessen der Klappe an der Kappe gehalten. Zudem ermöglicht es die L-Form, dass die Haltefortsätze jedenfalls in die Vertiefungen fallen, wenn die Sollbruchstege gebrochen sind.

Zweckmässigerweise weist der wenigstens eine Sollbruchsteg eine Länge auf, welche länger ist als der Abstand zwischen der sich in der Verschlussposition befindlichen Klappe und dem Haltefortsatz. Wenn dieser verlängerte Sollbruchsteg reisst ist das gebrochene Garantiesiegel leichter zu erkennen, als wenn ein Sollbruchsteg reisst, welcher die Länge des Spaltes zwischen der Kappe und der Klappe besitzt.

Als zweckdienlich erweist es sich, wenn zwischen dem Haltefortsatz und der Klappe ein erster und ein zweiter Sollbruchsteg ausgebildet sind. Dadurch ist der Haltefortsatz stabil an der Klappe gehalten, bevor die Klappe erstmalig geschlossen wird. Durch zwei Sollbruchstege ist es verhindert, dass diese ungewollt brechen, bevor der Haltefortsatz mit der Kappe verbunden ist oder diese während dem erstmaligen Schliessen der Klappe brechen.

In einer weiteren bevorzugten Ausführungsform der Erfindung ist zwischen dem ersten und dem zweiten Sollbruchsteg ein Kunststofffilm ausgebildet. Das Reissen des Kunststofffilms erleichtert das Erkennen, dass das Garantiesiegel gebrochen ist. Ein solcher Kunststofffilm lässt sich ohne Aufwand während dem Herstellen des Behälterverschlusses, beispielsweise beim Spritzgiessen, vorsehen.

Die Erfindung zeichnet sich auch bevorzugt dadurch aus, dass der Haltefortsatz in der ersten Vertiefung in der Kappe aufgenommen ist, wodurch der Haltefortsatz mit der Kappe vor dem erstmaligen Öffnen der Klappe eine plane Oberfläche bildet. Der Haltefortsatz überragt die Kopfplatte der Kappe daher nicht. Dadurch bietet der Haltefortsatz keinen Ansatz für Manipulationen. Ferner ist der Haltefortsatz in der ersten Vertiefung gut geschützt.

In einer weiteren bevorzugten Ausführungsform der Erfindung ist an zwei gegenüberliegenden Seiten der Klappe ein erster Haltefortsatz bzw. ein zweiter Haltefortsatz mit jeweils einem ersten und zweiten Sollbruchsteg an den gegenüberliegenden Seiten befestigt. Die symmetrische Anordnung der Haltefortsätze bewirkt einen deutlich wahrnehmbaren Widerstand der Klappe beim erstmaligen Öffnen. Das Vorhandensein eines solchen Widerstandes ist ein weiteres Zeichen dafür, dass die Klappe erstmalig geöffnet wird.

Zweckmässigerweise weist die Klappe die Gestalt eines Rechtecks mit zwei Längsseiten und zwei Breitseiten auf, wobei der erste und der zweite Haltefortsatz jeweils an einer Längsseite befestigt sind und das Scharnier an einer Breitseite ausgebildet ist. Diese Form der Klappe ist bei Klappscharnier-Verschlüssen üblich und diese beim Kunden akzeptierte Form der Klappe wird durch die Haltefortsätze ergänzt. Auch bieten die Längsseiten ausreichend Platz, damit die Haltefortsätze an ihnen positioniert werden können.

Mit Vorteil ist an der Unterseite der Klappe ein Dichtfortsatz ausgebildet, welcher in der Verschlussposition dichtend mit dem Füllgutauslass zusammenwirkt. Dadurch, dass der Dichtfortsatz in der Verschlussposition in dem Füllgutauslass aufgenommen ist, ist der Auslass zuverlässig abgedichtet. Der Dichtfortsatz kann zylindrisch oder kegelstumpfförmig sein. Auch ist es denkbar, dass er als Dichtring ausgebildet ist, welcher auf den Auslass in der Verschlussposition gedrückt wird.

In einer weiteren bevorzugten Ausführungsform der Erfindung ist die Klappe in einer zweiten Vertiefung in der Kappe aufgenommen, wodurch die Klappe mit der Kappe eine plane Oberfläche bildet. Die Klappe ist gut geschützt, da sie keine Vorsprünge in der Verschlussposition an der Kappe bildet. Denkbar ist es jedoch auch, dass die Klappe den gleichen Durchmesser wie die Kopfplatte besitzt und diese vollständig abdeckt. Die Haltefortsätze können in diesem Fall den Rand der Klappe mit dem Mantel der zylindrischen Kappe verbinden.

In einer weiteren besonders bevorzugten Ausführungsform der Erfindung ist der Behälterverschluss einstückig ausgebildet. Dies bedeutet, dass die Kappe, die Klappe, das Scharnier, der wenigstens eine Haltefortsatz, der wenigstens eine Sollbruchsteg und der optionale Kunststofffilm in aus einem Material zusammen hergestellt sind. Dadurch lässt sich der Behälterverschluss, bevorzugt im Spritzgussverfahren, in einem Arbeitsschritt herstellen. Nachträgliche Bearbeitungsschritte sind bei der Herstellung nicht notwendig.

In einer weiteren bevorzugten Ausführungsform der Erfindung ist der Behälterverschluss aus Polypropylen hergestellt. Polypropylen besitzt die Eigenschaft, dass es beim Strecken heller wird. Die abgerissenen Sollbruchstege ändern daher deutlich ihre Farbe, wodurch der Bruch des Garantiesiegels leicht zu erkennen ist.

Als vorteilhaft hat es sich erwiesen, wenn der Behälterverschluss spritzgegossen ist. Der Behälterverschluss lässt sich daher einstückig und formtreu in einer Spritzgussform herstellen. Die Produktivität ist genau gleich hoch wie bei Klappscharnier-Verschlüssen ohne Garantieverschluss, da zur Herstellung des erfindungsgemässen Behälterverschlusses keine zusätzlich Produktions- oder Nachbearbeitungsschritte notwendig sind. Lediglich die Spritzgussform muss zur Ausbildung der Haltefortsätze angepasst sein.

Ein weiterer Aspekt der Erfindung betrifft einen Behälter umfassend einen Behälterkörper, einen Behälterhals, in welchen der Behälterkörper übergeht und einen mit dem Behälterhals verbundenen Behälterverschluss gemäss einem der vorangehenden Ansprüche. Der Behälterverschluss lässt sich auf alle Behälterhälse aufsetzen, auf welche Klappscharnier-Verschlüsse ohne dem beschriebenen Garantiesiegel aufsetzen lassen.

In einer weiteren Ausführungsform der Erfindung ist der Behälterverschluss unlösbar mit dem Behälterhals verbunden. Dieses Merkmal ist zweckmässig, damit der Garantieverschluss nicht einfach dadurch umgangen werden kann, dass der Behälterverschluss von dem Behälterhals abgenommen wird.

Weitere Vorteile und Merkmale ergeben sich aus der nachfolgenden Beschreibung zweier Ausführungsbeispiele der Erfindung unter Bezugnahme auf die schematischen Darstellungen. Es zeigen in nicht massstabsgetreuer Darstellung:
- Figur 1:: eine axonometrische Ansicht eines Behälterverschlusses vor dem erstmaligen Verschluss einer Klappe;
- Figur 2:: den Behälterverschluss mit der Klappe in der Verschlussposition vor dem erstmaligen Öffnen der Klappe;
- Figur 3:: den Behälterverschluss mit der Klappe in der Offenposition;
- Figur 4:: eine weitere Ausführungsform des Behälterverschlusses in der Offenposition;
- Figur 5:: eine weitere Ausführungsform des Behälterverschlusses in einer axonometrischen Ansicht vor dem erstmaligen Verschluss der Klappe;
- Figur 6:: eine axonometrische Ansicht des Behälterverschlusses aus Figur 5 mit der Klappe in der Verschlussposition vor dem erstmaligen Öffnen der Klappe;
- Figur 7:: einen Querschnitt durch den Behälterverschluss aus Figur 6;
- Figur 8:: den Behälterverschluss aus Figur 5 mit der Klappe in der Offenposition und
- Figur 9:: einen Querschnitt durch den Behälterverschluss aus Figur 8.

In den Figuren 1 bis 9 ist ein Behälterverschluss gezeigt, welcher gesamthaft mit dem Bezugszeichen 11 bezeichnet ist. Der Behälterverschluss 11 ist von der Art eines wiederverschliessbaren "Klappscharnier-Verschlusses". Der Behälterverschluss 11 umfasst eine Kappe 13, welche an einem Behälterhals 15 eines Behälters 17 gehalten ist. Der Behälterhals 15 geht in einen Behälterkörper 18 über. Bevorzugt ist die Kappe 13 unlösbar an dem Behälterhals gehalten, damit der Behälterinhalt durch Abnehmen der Kappe 13 nicht manipulierbar ist und der weiter unten beschriebene Garantieverschluss nicht umgangen werden kann.

Die Kappe 13 weist eine Kopfplatte 19 auf, an der eine Klappe 21 mit einem Scharnier 23 angelenkt ist. Bevorzugt handelt es sich um ein Filmscharnier, welches einstückig mit der Kappe 13 und der Klappe 21, bevorzugt im Spritzgussverfahren, hergestellt ist. An der Kopfplatte 19 ist ein Füllgutauslass 25 vorgesehen, aus welchem in dem Behälter 17 abgefülltes Füllgut entnehmbar ist. Die Klappe 21 lässt sich um das Scharnier 23 aus einer Verschlussposition in eine Offenposition verschwenken und vice versa. In der Verschlussposition verschliesst die Klappe 21 den Auslass 25 füllgutdicht. In der Offenposition gibt die Klappe 21 den Auslass 25 frei. An der Unterseite der Klappe 21 ist ein Dichtfortsatz 27 ausgebildet. In der Verschlussposition ist dieser in dem Auslass 25 aufgenommen und dichtet dadurch den Füllgutauslass 25 ab.

An der Klappe sind bevorzugt ein erster und ein zweite Haltefortsatz 29,31 mit jeweils einem ersten und zweiten Sollbruchsteg 33,35 gehalten. Die Klappe 21 besitzt bevorzugt im Wesentlichen die Gestalt eines Rechtecks mit einer ersten und zweiten Längsseite 37,39 und einer ersten und zweiten Breitseite 41,43. Die zweite Breitseite 43 ist abgerundet, damit sie in die Kontur der Kopfplatte 19 integriert ist. Der erste und zweite Haltefortsatz 29,31 sind jeweils mit dem ersten und zweiten Sollbruchsteg 33,35 an der ersten bzw. an der zweiten Längsseite 37,39 gehalten.

Der erste und zweite Haltefortsatz 29,31 besitzen bevorzugt die Form von Plättchen und können auch als Halteflügel bezeichnet werden. An der Unterseite der Haltefortsätze sind eine erste und zweite Haltenase 47,49 ausgeformt. Beim erstmaligen Verschwenken der Klappe 21 in die Verschlussposition verrasten die erste und die zweite Haltenase 47,49 jeweils formschlüssig in einer an der Kopfplatte 19 vorgesehenen ersten und zweiten Öffnung 51,53. Damit der erste und zweite Haltefortsatz 29,31 die Kontur der Kopfplatte 19 nicht überragen und die Haltefortsätze 29,31 eine plane Oberfläche mit der Kopfplatte 19 bilden, sind diese in ersten Vertiefungen 45 aufgenommen. Damit die Klappe 21 die Kontur der Kappe 13 nicht überragt, ist sie in der Verschlussposition in einer zweiten Vertiefung 55 aufgenommen.

Damit die Haltefortsätze 29,31 manipulationssicher in der ersten und zweiten Öffnung 51,53 gehalten ist, sind an der ersten und zweiten Haltenase 47,49 ein erster bzw. ein zweiter Widerhaken 57, 59 ausgebildet. Die Widerhaken 57,59 ermöglichen es, dass die Haltenasen 47,49 unlösbar in den Öffnungen 51,53 gehalten sind.

Beim erstmaligen Öffnen der Klappe 21 müssen die Sollbruchstege 33,35 zwangsläufig brechen. Die gebrochenen Sollbruchstege 33,35 sind gut erkenntlich und zeigen an, dass der Behälterverschluss 11 nicht mehr originalverschlossen ist. Um das erstmalige Öffnen der Klappe 21 noch deutlicher erkennbar zu machen können die Sollbruchstege 33,35 eine Länge aufweisen, welche länger ist als der Abstand zwischen den Längsseiten 37,39 und den Haltefortsätzen 29,31, wenn sich die Klappe 21 in der Verschlussposition befindet. Die abgerissenen Sollbruchstege 33,35 sind durch ihre Länge gut erkennbar. Eine weitere Möglichkeit den gebrochenen Originalverschluss noch besser erkennbar zu machen ist, dass an dem Abstand zwischen dem ersten und zweiten Sollbruchsteg 33,35 ein Kunststofffilm ausgebildet ist. Dieser Kunststofffilm reisst zusätzlich zu den Sollbruchstegen 33,35 beim erstmaligen Öffnen der Klappe 21. Die Risslinie des Kunststofffilms ist gut erkennbar. Zusätzlich kann durch die Wahl des Kunststoffes zur Herstellung des Behälterverschlusses 11 die Erkennbarkeit der gebrochenen Sollbruchstege noch weiter verbessert werden. Polypropylen wird beim Strecken deutlich heller. So besitzen die abgerissenen Sollbruchstege 33,35 und der gebrochene Kunststofffilm eine nahezu weisse kontrastierende Farbe und sind demnach visuell gut erkennbar, wenn der Behälterverschluss aus Polypropylen hergestellt ist. Zweckmässigerweise ist der Behälterverschluss 11 einstückig. Das heisst, dass die Kappe 13, die Klappe 21, das Scharnier 23, die Haltefortsätze 29,31 und die Sollbruchstege 33,35 in einem Stück hergestellt sind. Bevorzugt ist der Behälterverschluss in einer Spritzgussform hergestellt.

In der Figur 4 ist eine weitere Ausführungsform gezeigt, welche in der Funktion grundsätzlich der ersten Ausführungsform entspricht. Das Scharnier 23 ist jedoch an einem Vorsprung 61 angelenkt, welcher an dem Mantel der zylindrischen Kappe 13 ausgebildet ist. Dadurch kann sich die Klappe 21 über den gesamten Durchmesser der Kappe 13 erstrecken.

In den Figuren 5 bis 9 ist eine weitere besonders bevorzugte Ausführungsform des Behälterverschlusses 11 dargestellt. Die Tiefe 63 der ersten Vertiefungen 45 ist grösser als die Dicke 65 des ersten und zweiten Haltefortsatzes 29,31. Dies hat den grossen Vorteil, dass die Haltefortsätze 29,31 nach dem erstmaligen Öffnen der Klappe 21 in die ersten Vertiefungen 45 fallen können und nicht mehr plan mit der Kappe 13 abschliessen. Dadurch ist unmittelbar und eindeutig erkennbar, ob die Klappe 21 bereits geöffnet wurde (Haltefortsätze 29,31 sind in die Vertiefungen 45 gefallen, liegen auf den Vertiefungen 45 auf und sind tieferliegend als die Oberfläche der Kappe 13; Figur 8 und 9) oder noch originalverschlossen ist (Haltefortsätze 29,31 schliessen plan mit der Kappe 13 ab; Figur 6 und 7). In dieser Ausführungsform sind die Haltefortsätze 29,31 L-förmig ausgebildet und besitzen daher einen ersten und zweiten Schenkel, 67,69. An dem offenen Ende des zweiten Schenkels 69 sind der erste bzw. der zweite Widerhaken 57,59 ausgebildet. Die Widerhaken 57,59 können, wie weiter oben bereits ausgeführt, nach dem erstmaligen Schliessen der Klappe 21 in den Öffnungen 51,53 formschlüssig und unlösbar verrasten.

### Legende:

- 11: Behälterverschluss
- 13: Kappe
- 15: Behälterhals
- 17: Behälter
- 18: Behälterkörper
- 19: Kopfplatte
- 21: Klappe
- 23: Scharnier
- 25: Füllgutauslass
- 27: Dichtfortsatz
- 29: Erster Haltefortsatz
- 31: Zweiter Haltefortsatz
- 33: Erster Sollbruchsteg
- 35: Zweiter Sollbruchsteg
- 37: Erste Längsseite der Klappe
- 39: Zweite Längsseite der Klappe
- 41: Erste Breitseite der Klappe
- 43: Zweite Breitseite der Klappe
- 45: Erste Vertiefungen
- 47: Erste Haltenase
- 49: Zweite Haltenase
- 51: Erste Öffnung
- 53: Zweite Öffnung
- 55: Zweite Vertiefung
- 57: Erster Widerhaken
- 59: Zweiter Widerhaken
- 61: Vorsprung
- 63: Tiefe der ersten Vertiefung
- 65: Dicke der Haltefortsätze
- 67: Erster Schenkel des Haltefortsatzes
- 69: Zweiter Schenkel des Haltefortsatzes

## Patentansprüche

1. Behälterverschluss (11) umfassend
- eine Kappe (13), welche mit einem Behälterhals (15) eines Behälters (17) bevorzugt unlösbar verbindbar ist und an welcher ein Füllgutauslass (25) vorgesehen ist, und
- eine Klappe (21), welche mit einem Scharnier (23) an der Kappe (13) gehalten ist und welche aus einer Verschlussposition, in welcher die Klappe (21) den Füllgutauslass (25) verschliesst, in eine Offenposition verschwenkbar ist, in welcher der Füllgutauslass (25) freigegeben ist, wobei an der Klappe (21) wenigstens ein Haltefortsatz (29,31) mit wenigstens einem Sollbruchsteg (33,35) gehalten ist, welcher Haltefortsatz (29,31) nach erstmaligem Verschwenken der Klappe (21) in die Verschlussposition unlösbar mit der Kappe (13) verbunden ist und in einer ersten Vertiefung (45) in der Kappe (13) aufgenommen ist
**dadurch gekennzeichnet,**
**dass** die Tiefe (63) der ersten Vertiefung (45) grösser als die Dicke (65) des Haltefortsatzes (29,31) ist.

2. Behälterverschluss nach Anspruch 1, **dadurch gekennzeichnet, dass** die Verbindung des wenigstens einen Haltefortsatzes (29,31) mit der Kappe (13) durch einen unlösbaren Formschluss realisiert ist.

3. Behälterverschluss nach Anspruch 2, **dadurch gekennzeichnet, dass** an der der Kappe (13) zugewandten Seite des Haltefortsatzes (29,31) eine Haltenase (47,49) ausgeformt ist, welche nach erstmaligem Verschwenken der Klappe (21) in die Verschlussposition in einer an der Kappe (13) vorgesehenen Öffnung (51,53) verrastet ist.

4. Behälterverschluss nach Anspruch 3, **dadurch gekennzeichnet, dass** an dem Haltefortsatz (29,31) ein Widerhaken (57,59) ausgebildet ist, wodurch der Haltefortsatz (29,31) unlösbar in der Öffnung (51,53) verrastet ist.

5. Behälterverschluss nach Anspruch 4, **dadurch gekennzeichnet, dass** der Haltefortsatz (29,31) L-förmig mit einem ersten und zweiten Schenkel (67,69) ausgebildet ist und am offenen Ende des zweiten Schenkels (69) der Widerhaken (57,59) ausgebildet ist.

6. Behälterverschluss nach einem der vorangehenden Ansprüche, **dadurch gekennzeichnet, dass** der wenigstens eine Sollbruchsteg (33,35) eine Länge aufweist, welche länger ist als der Abstand zwischen der sich in der Verschlussposition befindlichen Klappe (21) und dem Haltefortsatz (29,31).

7. Behälterverschluss nach einem der vorangehenden Ansprüche, **dadurch gekennzeichnet, dass** zwischen dem Haltefortsatz (29,31) und der Klappe (21) ein erster und ein zweiter Sollbruchsteg (33,35) ausgebildet sind.

8. Behälterverschluss nach Anspruch 6, **dadurch gekennzeichnet, dass** zwischen dem ersten und dem zweiten Sollbruchsteg (33,35) ein Kunststofffilm ausgebildet ist.

9. Behälterverschluss nach einem der vorangehenden Ansprüche, **dadurch gekennzeichnet, dass** der Haltefortsatz (29,31) in der ersten Vertiefung (45) in der Kappe (13) aufgenommen ist, wodurch der Haltefortsatz (29,31) mit der Kappe (13) vor dem erstmaligen Öffnen der Klappe eine plane Oberfläche bildet.

10. Behälterverschluss nach einem der vorangehenden Ansprüche, **dadurch gekennzeichnet, dass** an zwei gegenüberliegenden Seiten (37,39) der Klappe (21) ein erster Haltefortsatz (29) bzw. ein zweiter Haltefortsatz (31) mit jeweils einem ersten und zweiten Sollbruchsteg (33,35) an den gegenüberliegenden Seiten befestigt ist.

11. Behälterverschluss nach einem der vorangehenden Ansprüche, **dadurch gekennzeichnet, dass** die Klappe (21) die Gestalt eines Rechtecks mit zwei Längsseiten und zwei Breitseiten aufweist, wobei der erste und der zweite Haltefortsatz (29,31) jeweils an einer Längsseite (37,39) befestigt ist und das Scharnier an einer Breitseite (41) ausgebildet ist.

12. Behälterverschluss nach einem der vorangehenden Ansprüche, **dadurch gekennzeichnet, dass** an der Unterseite der Klappe (21) ein Dichtfortsatz (27) ausgebildet ist, welcher in der Verschlussposition dichtend mit dem Füllgutauslass (25) zusammenwirkt.

13. Behälterverschluss nach einem der vorangehenden Ansprüche, **dadurch gekennzeichnet, dass** die Klappe (21) in einer zweiten Vertiefung (55) in der Kappe (13) aufgenommen ist, wodurch die Klappe (21) mit der Kappe (13) eine plane Oberfläche bildet.

14. Behälterverschluss nach einem der vorangehenden Ansprüche, **dadurch gekennzeichnet, dass** der Behälterverschluss (11) einstückig ausgebildet ist.

15. Behälterverschluss nach einem der vorangehenden Ansprüche, **dadurch gekennzeichnet, dass** der Behälterverschluss (11) aus Polypropylen hergestellt ist.

16. Behälterverschluss nach einem der vorangehenden Ansprüche, **dadurch gekennzeichnet, dass** der Behälterverschluss (11) spritzgegossen ist.

17. Behälter (17) umfassend
- einen Behälterkörper (18),
- einen Behälterhals (15), in welchen der Behälterkörper (18) übergeht und
- einen mit dem Behälterhals (17) verbundenen Behälterverschluss (11) gemäss einem der vorangehenden Ansprüche.

18. Behälter nach Anspruch 17, **dadurch gekennzeichnet, dass** der Behälterverschluss (11) unlösbar mit dem Behälterhals (17) verbunden ist.

## Claims

1. Container closure (11) comprising :
- a cap (13) that can be connected preferably non-detachably to a container neck (15) of a container (17) and to which a filling good outlet (25) is provided and
- a flap (21) that is held with a hinge (23) on the cap (13) and that is pivotable from a closed position in which the flap (21) closes the filling good outlet (25) to an open position in which the filling good outlet (25) is released, wherein at least one retaining extension (29, 31) is held on the flap (21) with at least one breaking web (33, 35), which retaining extension (29, 31) is non-detachably connected to the cap (13) after the flap (21) has pivoted for the first time into the closed position and is accommodated in a first recess (45) in the cap (13),
**characterized in**
**that** the depth (63) of the first recess (45) is greater than the thickness (65) of the retaining extension (29, 31).

2. Container closure according to claim 1, **characterized in that** the connection of the at least one retaining extension (29, 31) with the cap (13) is realized by a non-detachable form fit.

3. Container closure according to claim 2, **characterized in that** a retaining lug (47, 49) is molded on the side of the retaining extension (29, 31) that is facing the cap (13), lug that is snapped in an opening (51, 53) provided on the cap (13) after the flap (21) has pivoted for the first time into the closed position.

4. Container closure according to claim 3, **characterized in that** a barb (57, 59) is configured on the retaining extension (29, 31) so that the retaining extension (29, 31) is non-detachably snapped in the opening (51, 53).

5. Container closure according to claim 4, **characterized in that** the retaining extension (29, 31) is configured L-shaped with a first and a second leg (67, 69), and the barb (57, 59) is configured at the open end of the second leg (69).

6. Container closure according to one of the preceding claims, **characterized in that** the at least one breaking web (33, 35) has a length that is greater than the distance between the cap (21) in the closed position and the retaining extension (29, 31).

7. Container closure according to one of the preceding claims, **characterized in that** a first and a second breaking web (33, 35) are configured between the retaining extension (29, 31) and the flap (21).

8. Container closure according to claim 6, **characterized in that** a plastic film is formed between the first and the second breaking web (33, 35).

9. Container closure according to one of the preceding claims, **characterized in that** the retaining extension (29, 31) is accommodated in the first recess (45) in the cap (13) so that the retaining extension (29, 31) forms a planar surface with the cap (13) before the flap is opened for the first time.

10. Container closure according to one of the preceding claims, **characterized in that** on two opposed sides (37, 39) a first retaining extension (29) and/or a second retaining extension (31) with a first and a second breaking web (33, 35) each are fixed on the opposed sides.

11. Container closure according to one of the preceding claims, **characterized in that** the flap (21) has the form of a rectangle with two long sides and two wide sides, wherein the first and the second retaining extension (29, 31) are fixed each on a long side (37, 39) and the hinge is formed on a wide side (41).

12. Container closure according to one of the preceding claims, **characterized in that** a sealing extension (27) that sealingly cooperates in the closed position with the filling good outlet (25) is formed on the lower side of the flap (21).

13. Container closure according to one of the preceding claims, **characterized in that** the flap (21) is accommodated in a second recess (55) in the cap (13) so that the flap (21) forms a planar surface with the cap (13).

14. Container closure according to one of the preceding claims, **characterized in that** the container closure (11) is formed in one piece.

15. Container closure according to one of the preceding claims, **characterized in that** the container closure (11) is made of polypropylene.

16. Container closure according to one of the preceding claims, **characterized in that** the container closure (11) is injection molded.

17. Container (17) comprising:
- a container body (18),
- a container neck (15) into which the container body (18) merges and
- a container closure (11) according to one of the preceding claims connected to the container neck (15).

18. Container according to claim 17, **characterized in that** the container closure (11) is non-detachably connected to the container neck (15).

## Revendications

1. Fermeture de récipient (11) comprenant :
- un capuchon (13) qui peut être relié de préférence de manière amovible à un col de récipient (15) d'un récipient (17) et
- un clapet (21) qui est maintenu avec une charnière (23) sur le capuchon (14) et qui est pivotable d'une position de fermeture, dans laquelle le clapet ferme la sortie de la matière de remplissage, à une position ouverte dans laquelle la sortie de la matière de remplissage (25) est dégagée, cependant qu'au moins un appendice de retenue (29, 31) avec au moins une nervure de rupture (33, 35) est maintenu sur le clapet (21), lequel appendice de retenue (29, 31) est relié de manière inamovible au capuchon (13), après le premier pivotement du clapet (21) dans la position de fermeture, et est logé dans un premier évidement (45) dans le capuchon (13)
**caractérisée en ce**
**que** la profondeur (63) du premier évidement (45) est supérieure à l'épaisseur (65) de l'appendice de retenue (29, 31).

2. Fermeture de récipient selon la revendication 1, **caractérisée en ce que** la jonction du au moins un appendice de retenue (29, 31) avec le capuchon (13) est réalisée par un engagement positif inamovible.

3. Fermeture de récipient selon la revendication 2, **caractérisée en ce qu'**un ergot de retenue (47, 49) est moulé sur le côté de l'appendice de retenue (29, 31) qui est tourné vers le capuchon (13), ergot de retenue qui, après le premier pivotement du clapet (21) dans la position de fermeture, est encliqueté dans une ouverture (51, 53) prévue sur le capuchon (13).

4. Fermeture de récipient selon la revendication 3, **caractérisée en ce qu'**une barbe (57, 59) est formée sur l'appendice de retenue (29, 31) si bien que l'appendice de retenue (29, 31) est encliqueté de manière inamovible dans l'ouverture (51, 53).

5. Fermeture de récipient selon la revendication 4, **caractérisée en ce que** l'appendice de retenue (29, 31) est configuré en forme de L avec un premier et un second montant (67, 69) et la barbe (57, 59) est configurée à l'extrémité ouverte du second montant (69).

6. Fermeture de récipient selon l'une des revendications précédentes, **caractérisée en ce que** la au moins une nervure de rupture (33, 35) présente une longueur qui est supérieure à la distance entre le clapet (21) qui se trouve en position de fermeture et l'appendice de retenue (29, 31).

7. Fermeture de récipient selon l'une des revendications précédentes, **caractérisée en ce qu'**une première et une seconde nervure de rupture (33, 35) sont configurées entre l'appendice de retenue (29, 31) et le clapet (21).

8. Fermeture de récipient selon la revendication 6, **caractérisée en ce que** qu'un film en matière plastique est configuré entre la première et la seconde nervure de rupture (33, 35).

9. Fermeture de récipient selon l'une des revendications précédentes, **caractérisée en ce que** l'appendice de retenue (29, 31) est logé dans le premier évidement (45) dans le capuchon (13) si bien que l'appendice de retenue (29, 31) forme une surface plane avec le capuchon (13) avant la première ouverture du clapet.

10. Fermeture de récipient selon l'une des revendications précédentes, **caractérisée en ce qu'**un premier appendice de retenue (31) et/ou un second appendice de retenue (31) est fixé sur deux côtés opposés (37, 39) du clapet (21) avec chacun une première et une seconde nervure de rupture (33, 35) sur les côtés opposés.

11. Fermeture de récipient selon l'une des revendications précédentes, **caractérisée en ce que** le capet (21) présente la forme d'un rectangle avec deux côtés longs et deux côtés larges, cependant que le premier et le second appendice de retenue (29, 31) sont fixés chacun sur un long côté (37, 39) et la charnière est configurée sur un côté large (41).

12. Fermeture de récipient selon l'une des revendications précédentes, **caractérisée en ce qu'**un appendice d'étanchéité (27), qui coopère en position de fermeture avec la sortie de matière de remplissage (25) en l'étanchant, est configuré sur la face inférieure du clapet (21).

13. Fermeture de récipient selon l'une des revendications précédentes, **caractérisée en ce que** le capet (21) est logé dans un second évidement (55) dans le capuchon (13) si bien que le clapet (21) forme une surface plane avec le capuchon (13).

14. Fermeture de récipient selon l'une des revendications précédentes, **caractérisée en ce que** la fermeture de récipient est formée en une pièce.

15. Fermeture de récipient selon l'une des revendications précédentes, **caractérisée en ce que** la fermeture de récipient est fabriquée en polypropylène.

16. Fermeture de récipient selon l'une des revendications précédentes, **caractérisée en ce que** la fermeture de récipient est moulée par injection.

17. Récipient (17) comprenant :
- un corps de récipient (18),
- un col de récipient (15) dans lequel le corps de récipient (18) se prolonge et
- une fermeture de récipient (11) selon l'une des revendications précédentes reliée au col de récipient (15).

18. Récipient selon la revendication 17, **caractérisé en ce que** la fermeture de récipient (11) est reliée de manière inamovible au col de récipient (15).
